# EUROPÄISCHE PATENTSCHRIFT

(11) **EP 0 107 690 B1**
(45) Veröffentlichungstag und Bekanntmachung des Hinweises auf die Patenterteilung: **14.11.1990**
(21) Anmeldenummer: 83901367.9
(22) Anmeldetag: 04.05.1983
(51) Int. Cl.: B27B 1/00, B27M 3/00, B27L 5/00, F26B 15/08

(54) **VERFAHREN ZUR VERARBEITUNG VON RUNDHOLZ ZU KONSTRUKTIONSHOLZ MIT STEHENDEN JAHRESRINGEN UND VORRICHTUNG ZUR DURCHFÜHRUNG DES VERFAHRENS**
METHOD AND DEVICE FOR TRANSFORMING BILLETS INTO CONSTRUCTION WOOD
PROCEDE ET DISPOSITIF POUR TRANSFORMER DES BILLES DE BOIS EN BOIS DE CONSTRUCTION

(30) Priorität: 04.05.1982 DE 3216669
(43) Veröffentlichungstag der Anmeldung: 09.05.1984
(73) Patentinhaber: POLACZEK, Peter, D-2057 Reinbek (DE)
(72) Erfinder: POLACZEK, Peter, D-2057 Reinbek (DE)
(74) Vertreter: Strasse, Joachim, Dipl.-Ing.
(86) Internationale Anmeldenummer: DE8300081
(87) Internationale Veröffentlichungsnummer: WO8303791

(56) Entgegenhaltungen:
- EP-A- 29 256
- CA-A- 881 312
- CH-A- 183 513
- DE-A- 1 503 964
- DE-A- 2 720 762
- DE-A- 2 827 308
- DE-A- 2 942 727
- DE-C- 290 153
- DE-C- 692 987
- DE-C- 831 524
- DE-C-97 709 0
- FR-A- 2 218 172
- FR-A- 2 381 261
- FR-A- 2 468 568
- US-A- 2 711 196
- US-A- 3 627 618
- US-A- 4 027 769
- US-A- 4 077 448
- US-A- 4 111 247
- US-A- 4 122 878
- Taschenbuch der Holztechnologie, 1966, VEB-Fachbuchverlag, Leipzig(DD), s. 102-105, 254, 255, 268-269, 472-475, 492-495,

## Beschreibung

Die Erfindung betrifft Verfahren zur Verarbeitung von Baumstämmen zu Konstruktionsholz mit stehenden Jahresringen, bei dem die Baumstämme zunächst in Längen zugeschnitten und dann in keilförmige Sektorstücke aufgeteilt werden, die wechselseitig miteinander verleimt werden und eine Vorrichtung zur Durchführung des Verfahrens.

Bei der Gewinnung von Schnittholz aus Rundholz wird überwiegend nur der Kernbereich für die Schnittholzgewinnung benutzt, während die teilweise rundbegrenzten Seitenhölzer zur Weiterverarbeitung zu Spanplatten zerspant werden. Die Möglichkeiten zur unmittelbaren Verwendung der Seitenhölzer sind wegen der Schwierigkeiten, die die runde Querschnittsbegrenzung verursacht, gering und nur von untergeordneter Art. Es ist zwar bekannt geworden, die Seitenhölzer an den Kanten derart zu profilieren, daß sie als Stabdielen oder dgl. Verwendung finden können. Es hat sich jedoch gezeigt, daß eine derartige Verarbeitung der Seitenhölzer zu schwierig ist. Weder die runde Begrenzungsfläche noch die im Querschnitt spitzwinkligen und daher ungenauen Seitenkanten erlauben eine zuverlässige Führung in Hobel- oder Fräsmaschinen. Aus diesem Grunde werden z.B. Stabdielen für Paneelverkleidungen überwiegend aus dem wertvollen Schnittholz des Kernbereichs der Stämme hergestellt. Die Nutzung des Nutzholzquerschnitts wird daher wegen der schlechten Verwertbarkeit der Seitenhölzer um so stärker beeinträchtigt, je geringer der Rundholzdurchmesser ist.

Ein besonderes Problem bei der Holzverarbeitung stellt das Arbeiten des Holzes dar, d.h. seine Formänderung durch Quellen und Schwinden bei Feuchtigkeitsaufnahme bzw. -abgabe. Zu dieser nachteiligen Eigenschaft kommt die Anisotropie des Holzes, die bewirkt, daß Holz in den drei verschiedenen anatomischen Richtungen-longitudinal, tangential, radial-unterschiedlich stark quillt bzw. schwindet. Die Quellung bzw. Schwindung ist tangential etwa doppelt so groß wie radial, wobei die Längenänderung in axialer-also longitudinaler--Richtung vernachlässigt werden kann. Dies bedeutet, daß das für Konstruktionshölzer so wichtige Stehvermögen unmittelbar von der Stellung der Jahresringe im Holzquerschnitt abhängig ist. Bei der herkömmlichen Art des Holzeinschnitts entstehen Bretter, Kanthölzer oder Balken mit stets unterschiedlicher Jahresringstellung, wobei die Ausbeute an Nutzholz relativ schlecht ist. Die Herstellung von Brettern und Holzteilen mit stehenden Jahresringen führte bisher regelmäßig zu einem schlechteren Ausnützungsgrad oder erforderte Kompromisse hinsichtlich der Stellung der Jahresringe.

Aus der amerikansichen Patentschrift US-A-3 967 654 ist ein Verfahren zur Verarbeitung von Baumstämmen zu brettartigem Konstruktionsholz mit stehenden Jahresringen bekannt, bei dem die zur verarbeitenden Baumstämme in Standardlängen zerschnitten und dann in Durchmesserklassen eingeteilt werden. In diesen Durchmesserklassen erfolgt dann eine Zerlegung der Stammabschnitte in Keile. Diese werden anschließend umgekehrt wechselnd miteinander verleimt. An den zusammengeklebten Keilen wird außen anschließend die Schwarte entfernt, um definierte glatte Oberflächen zu erhalten. Die entstehenden, einen parallelogrammartigen Querschnitt aufweisenden Holzstücke können über ihre Außenflächen beispielsweise durch Verleimen dann zu größeren Holzeinheiten zusammengefügt werden, wobei die Außenflächen zur besseren Verbindbarkeit auch eine Profilierung erhalten können. Dieser Stand der Technik ist Ausgangspunkt für die Ansprüche 1, 2 und 4.

Aus der schweizer Patentschrift CH-183513 ist ein Verfahren zur Herstellung von Mittellagen bekannt, bei dem ein Stamm in Keilförmige Teile geschnitten wird, die dann umgekehrt aufeinandergesetzt zu einem großen Block verleimt werden, der zu Brettern mit stehenden Jahresringen geschnitten wird. Dieser Stand der Technik ist Ausgangspunkt für Anspruch 5.

Die Aufgabe der Erfindung besteht darin, für die allgemeine Anwendung des Prinzips der wechselseitigen Verleimung von Keilen die Holzausbeute und Wirtschaftlichkeit bei der Herstellung von Konstruktionsholz zu verbessern, wobei unter Konstruktionsholz brett- und furnierähnliche zusammengesetzte Holzprodukte mit ausschließlich stehenden Jahresringen Verstanden werden.

Diese Aufgabe wird von den unabhängigen Verfahrensansprüchen 1, 4 und 5 sowie vom unabhängigen Vorrichtungsanspruch 2 gelöst.

Anspruch 3 gibt eine Ausführungsform der Vorrichtung nach Anspruch 2, die Ansprüche 6-8 geben Ausführungsformen des Verfahrens nach Anspruch 5 an.

Die Erfindung wird nachstehend anhand der Zeichnungen näher erläutert.

### Es zeigt

Fig. 1 eine schematische Darstellung der Ausbildung eines erfindungsgemäßen Konstruktionsteils aus Sektoren eines Rundholzes in einer Seitenansicht im Schnitt,
Fig. 2 eine Längsverbindung zweier Konstruktionshölzer in einer schematischen Seitenansicht im Schnitt,
Fig. 3a mögliche Ausführungsformen von Querverbindungen und,
3b von Konstruktionshölzern in einer schematischen Queransicht im Schnitt,
Fig. 4a ein für die Furnierherstellung benötigtes und
4b Konstruktionsteil in der Queransicht im Schnitt,
Fig. 5a das Furnierbild bei an einem Konstruktionsteil in und
5b verschiedenen Richtungen durchgeführten Trennschnitten,
Fig. 6a Ausführungsformen einer erfindungsgemäßen und
6b Sägeeinrichtung und Trocknungseinrichtung in schematischen Ansichten,
Fig. 7a die Preßvorrichtung zur Herstellung von Sektorblöcken und

7b in einem schematischen Querschnitt.

Wie in Fig. 1 dargestellt, werden aus dem Rundholz 1 durch Spiegelschnitte keilförmige Sektoren 4, 4a hergestellt. Mindestens zwei keilförmige Sektoren 4, 4a werden entgegengesetzt zueinander so aufeinander gelegt, daß die Sektorflächen 7, 8 sich berühren und die äußeren Sektorflächen 5, 6 parallel zueinander angeordnet sind. Zwischen den Sektorflächen 7, 8 ist eine Leimschicht vorgesehen, die zur Verbindung der Sektoren 4, 4a zu einem Sektorblock 117 dient.

Wenn verlängerte Konstruktionshölzer gewünscht werden, ist es möglich, aus den Sektoren 4, 4a gebildete Konstruktionshölzer 9 an den Stirnseiten 18, 19 miteinander zu verbinden. Hierzu können beispielsweise an den Stirnseiten 18, 19 in an sich bekannter Weise Keilverzinkungen 10 ausgebildet sein (Fig. 2), deren Flächen mit einer Leimschicht beschichtet werden. Durch zusammenpressen der Konstruktionsteile 9 in longitudinaler Richtung erfolgt dann deren formstabile Verbindung. Bei einer Verbindung mittels Keilverzinkungen 10 muß allerdings ein geringer Materialverlust hingenommen werden.

Es ist auch möglich, aus Sektorblöcken 17 Konstruktionsteile größerer Breite herzustellen. Hierzu ist es lediglich erforderlich, an den Längsseiten 20, 21 der zu verbindenen Segmentblöcke 17 beispielsweise ebenfalls Keilverzinkungen 10 auszubilden, die Verzahnungsflächen mit Leim zu beschichten und dann die einzelnen Sektorblöcke durch seitliche Druckbeaufschlagung aufeinander zu pressen. Es ist auch möglich, den runden Endabschnitt 22 eines jeden Sektorblockes 17 durch einen Trennschnitt zu entfernen und dann die Sektorblöcke 17 an ihren glatten abgefrästen Kantenflächen 23 stumpf miteinander zu verleimen (Fig. 3a). Durch das Abfräsen des runden Endabschnitts 22 wird zwar eine schräge Kantenfläche 23 erzielt, die jedoch nach der Verleimung nicht mehr wahrnehmbar ist. In Fig. 3b ist eine andere Möglichkeit der Verbindung zweier Sektorblöcke 17 dargestellt. An den runden Endabschnitten 22 der miteinander zu verbindenden Sektorblöcke 17 sind Fingerzinken 24 derart ausgebildet, daß die Fingerzinken 24 des einen Sektorblockes 17 in die Nuten 25 zwischen den Fingerzinken 24 des anderen Sektorblockes 17 eingeschoben werden können. Die Fingerzinken 24 können sowohl durch Klemmwirkung, wie auch durch Leimung in den Nuten 25 gehalten werden. Diese in Fig. 3b dargestellte Verzahnung hat den Vorteil, daß im Bereich der runden Endabschnitte 22 kein Materialverlust auftritt. Darüber hinaus wird durch die Fingerzinken 24 und Nuten 25 die wirksame Leimfläche vergrößert sowie eine Führung erzielt. Für besondere Anwendungsfälle wie z.B. für Fußbodendielen oder Schalbretter können daher mit Fingerzinken 24 und Nuten 25 versehene Sektorblöcke 17 auch ohne Leim wie Nut- und Federbretter aneinander gefügt werden. Wenn mehrere Sektoren und Sektorblöcke 17 zu einem großen Sektorblock 27 zusammen gefügt werden sollen, können Vorrichtungen 12d, 12e Anwendung finden (Fig. 7a und 7b). Beide Vorrichtungen weisen einen an dem seitlichen Endabschnitt 26 der Anschlagflächen 13, 14 angeordneten Anschlag 28 auf, an dem die ihm zugewandten seitlichen Endabschnitte 26 zur Anlage bringbar sind. Bei der Vorrichtung 12d wirken im Bereich des anderen seitlichen Endabschnittes 30 Druckstempel 16 auf die zwischen den Anschlagflächen 13, 14 angeordneten Sektoren 4, 4a und Sektorblöcke 17.

Es ist auch möglich, statt der Druckstempel 16 beispielsweise elastische druckfeste Schläuche 32 zu verwenden (Fig. 7b). In diesem Fall ist an dem seitlichen Endabschnitt 30 ein Anschlag 31 ausgebildet, an dem sich die elastischen druckfesten Schläuche 32 in ihrer Lage fixieren lassen. Bei der Vorrichtung 12e sind elastische druckfeste Schläuche 32 wechselseitig zwischen den runden Endabschnitten 22 der Sektoren 4, 4a und den Anschlägen 28,31 angeordnet. Die Haltemittel zur Lagefixierung der elastischen druckfesten Schläuche 32 sind nicht näher dargestellt. Die Ausbildung von Furnierstreifen erfolgt zweckmäßigerweise so, daß zunächst ein Sektorblock 27 hergestellt wird, dann wird parallel zu der Sektorfläche 6 unterhalb der Sektorfläche 5 in Richtung X ein Trennschnitt durchgeführt. Es ist auch möglich, diesen Trennschnitt in Richtung X zu führen (Fig. 4a und 4b).

Bei einem Trennschnitt in Richtung X weist das Furnier ein Streifenbild auf, wie es in Fig. 5a schematisch dargestellt ist. Bei einem Trennschnitt in Richtung X wird für das Furnier ein Fladerbild erzielt. Zur Furnierherstellung ist es erforderlich, daß die Sektorblöcke 27 vor den Trennschnitten feucht sein müssen. Im Gegensatz zur Herstellung eines Konstruktionsholzes ist es zweckmäßig und bei bestimmten Hölzern auch erforderlich, daß sie Sektoren 4, 4a feucht verleimt werden. Da es bei der Herstellung von Furnieren nur auf das Furnierbild ankommt und nicht auf das Stehvermögen, brauchen die Jahresringe 3 nicht sehr gerade zu sein. Ferner ist es möglich, Sektoren 4, 4a mit einem größeren Keilwinkel zu verwenden, als es für die Herstellung von Konstruktionshölzern der Fall ist. Zweckmäßigerweise werden die Sektoren 4, 4a eines Stammes zu einem großen Sektorblock 27 verleimt, da hierdurch das häufige Einspannen in die Furniermessermaschine vermieden und eine bessere Werkstoffausnutzung erreicht wird.

Um den Stammquerschnitt des Rundholzes 1 optimal ausnutzen zu können, ist es zweckmäßig, für einen großen Sektorblock 27 zwei Sektoren 4, 4a mit einem Keilwinkel von 22,5° und sieben Segmente mit einem Keilwinkel von 45° zu verwenden.

Durch Anwendung des beschriebenen Verfahrens ist es möglich, bei sehr hoher Materialausnutzung ein einheitliches und qualitativ hochwertiges Produkt zu erzielen. Eine Kuppelproduktion ist nicht erforderlich. Es können vielmehr Baumstämme verschiedener Durchmesser verarbeitet werden. Darüber hinaus sind verschiedene Keilwinkel der Sektoren 4, 4a möglich, wodurch der Qualitätsgrad steuerbar ist. Bei der Durchführung des erfindungsgemäßen Verfahrens ergibt sich eine gegenüber bekannten Verfahren bestmögliche Materialausnutzung. Ein sortieren von Brettern bei der Weiterverarbeitung nach z.B. rechter oder linker Seite entfällt, da derartige Bretter aufgrund der Anordnung der Jahresringe 3 nicht mehr anfallen. Bisher bei der Durchführung von Holzkonstruktionen berücksichtigte Bedingungen, wie Verwerfungen, Winkeländerungen, ungleiche Schwindzugabe u. dgl. brauchen nicht beachtet zu werden. Hierdurch wird die Berechnung und Normung von Konstruktionsteilen 9 vereinfacht. Diese können überall dort angewendet werden, so beispielsweise bisher sog. Riftbretter gefordert wurden. Darüber hinaus ist eine Anwendung dort möglich, wo bisher Bretter mit wechselndem Jahresringverlauf und allen damit verbundenen Nachteile eingesetzt werden mußte, da diese beim Einschnitt überwiegend angefallen sind. Die Sektorblöcke 17 können auch zur Herstellung der Mittellagen für Sperrholzplatten verwendet werden, wobei diese dann in der Qualität dem Stehvermögen der sog. Stäbchen-Mittellagen mit stehenden Jahresringen entsprechen.

Bei der insbesondere künstlichen Holztrocknung treten ebenfalls erhebliche Vorteile auf. Bei der Trocknung von normal eingeschnittenem Holz treten Schwindrisse zuerst in radialer Richtung auf. Um diese zu vermeiden, war es bisher erforderlich, die Trocknungsvorgänge vorsichtig und sehr langsam durchzuführen mit der Folge eines hohen Zeit- und Energiebedarfs. Durch die Art der Einschnitte werden die radialen Trocknungsrisse bei einer Durchführung des Verfahrens nach der Erfindung im Ergebnis vorweggenommen. Die keilförmigen Sektoren 4,4a schwinden zwar wie jedes andere Holz, verwerden sich aber dabei nicht. Eine Nachbearbeitung wie z.B. egalisieren durch hobeln nach der Trocknung und der damit verbundene Materialverlust wird somit weitgehend vermieden. Durch die wesentlich geringere Rissgefahr kann auch schneller und billiger getrocknet werden.

Besonders vorteilhaft ist es, Sektoren 4,4a oder Sektorblöcke 27 mittels einer Vorrichtung herzustellen, die aus einer Sägeeinrichtung 33, einer mit einem Trocknungskorb 41 beschickbaren Trocknungseinrichtung 34 und einer Preßeinrichtung 35 besteht. Die Sägeeinrichtung 33 und die Trocknungseinrichtung 34 ist in den Figuren 6a und 6b schematisch dargestellt. Das zu verarbeitende Rundholz 1 wird zunächst in handliche Längen abgesägt und dann zu einem kreisrunden Zylinder gefräst. Dieses zylindrische Rundholz 1 wird dann in die Sägeeinrichtung 33 eingebracht. Diese besteht aus in Vorschubrichtung Z des Rundholzes 1 hintereinander angeordneten Sägeeinheiten 36, die um eine zur Mittelachse 37 des in der Sägeeinrichtung 33 befindlichen Rundholzes 1 koaxiale Drehachse verschwenkbar sind. Durch entsprechende Einstellung der Sägeeinheiten 36 ist es möglich, daß diese in dem Rundholz 1 Längsschnitte durchführen, die entsprechend der Zentriwinkel der gewünschten Sektoren 4, 4a eingestellt sind. Mittels dieser Sägeeinrichtung 33 ist es somit möglich, einen wünschenswerten hohen Qualitätsgrad zu erzielen, d. h. eine maximale Anzahl von Sektoren 4, 4a je Rundholz 1 herauszuschneiden. Hierdurch stehen die Jahresringe 3 im verleimten Endprodukt um so gerader, wodurch die entsprechenden Eigenschaften wie Stehvermögen, Widerstand gegen Verwerfen usw. besonders gut sind. Die Sägeeinheiten 36 sind so ausgebildet, daß sie bei Nichtgebrauch, zur Wartung, zur Einstellung oder zum Wechseln des Sägeblattes seitlich herausgefahren werden können. Zweckmäßigerweise können die Sägeeinheiten 36 als Bandsägen ausgebildet sein. Für den Vorschub des Rundholzes 1 durch die Sägeeinrichtung 33 ist eine Fördereinrichtung 38 vorgesehen, die kreisförmig angeordnete verstellbare Förderrollen 39 aufweist. Die Förderrollen 39 können an den jeweiligen Durchmesser des zu zertrennenden Rundholzes 1 angepaßt werden, so daß das Rundholz 1 stets mittig in der Sägeeinrichtung 33 angeordnet ist. Am Ausgang der Sägeeinrichtung 33 ist eine Trocknungseinrichtung 34 angeordnet. Die in der Sägeeinrichtung 33 hergestellten Sektoren 4, 4a werden am Ausgang der Sägeeinrichtung 33 zunächst in einen Trocknungskorb 41 eingeschoben. In dem Trocknungskorb 41 sind die Sektoren 4, 4a im Querschnitt kreisförmig angeordnet und werden zwischen radial verlaufenden Haltestegen 45 gehalten. Mittels einer Andrückeinrichtung 43 die z. B. aus Druckfedern 46 bestehen kann werden die Sektoren 4, 4a soweit in den Trocknungskorb 61 hineingedrückt, bis sie flächig an den Haltestegen 45 anliegen.

Der Trocknungskorb 41 der auch als Trockentrommel ausgebildet sein kann, wird mit den keilförmigen Sektoren 4, 4a in die Trocknungseinrichtung 34 eingeschoben und kann in dieser gedreht werden. In der Wandung 44 der Hohlkammer 42 der Trocknungseinrichtung 34 sind Düsen 47 ausgebildet, durch die Trocknungsluft in die Hohlkammer 42 eingeblasen wird. Diametral zu den Düsen 47 sind nicht näher dargestellte Abluftöffnungen vorgesehen, so daß eine vollflächige Querbelüftung in der Trocknungseinrichtung 34 erzielt wird. Es ist möglich, durch geeignete Luftführungsmittel die Luftströmung so auszubilden, daß entweder die gesamte seitliche Fläche oder aber nur ein Teil von dieser beaufschlagt wird. Durch entsprechende Gestaltung der Düsen 47 ist es möglich, daß bei der Drehung des Trocknungskorbs 41 jeweils immer nur der Zwischenraum zwischen zwei Sektoren 4, 4a intensiv mit der Trocknungsluft durchströmt wird. Aus diesem Grunde werden die Haltestege 45 so ausgebildet, daß zwischen den Sektoren 4, 4a ein mit Trocknungsluft durchströmbarer Freiraum ausgebildet ist. Die Trocknungseinrichtung 34 ist für alle herkömmlichen Trocknungsverfahren die mit Luftbewegung arbeiten wie z. B. Warmluft-, Heißluft-, Heißdampf-, Kondensationstrocknung u. dgl. anwendbar.

Durch die Verwendung des Trocknungskorbs 41 werden sonst übliche Stapelarbeiten für das zu trocknende Gut vermieden. In Bezug auf die keilförmige Ausbildung der Sektoren 4, 4a wird durch die sternförmige Anordnung eine äußerst günstige Raumausnutzung erzielt. Wenn der Trocknungskorb 41 mit den Sektoren eines Rundholzes 1 befüllt wird, ergeben sich für die weiteren Verarbeitungsstufen Vorteile, da z. B. ein Sortieren einzelner Sektoren 4, 4a nicht mehr erforderlich ist. Darüber hinaus wird durch die Ausbildung der Trocknungseinrichtung 34 eine unterschiedliche Luftgeschwindigkeit über das zu trocknende Gut verhindert, was einen zusätzlichen Schutz gegen Verwerfungen bewirkt.

Neben der bereits in den Figuren 7a und 7b dargestellten Preßvorrichtung 35 kann auch eine solche Preßvorrichtung verwendet werden, bei der der Anschlag 28 horizontal angeordnet und die Anschlagflächen 13, 14 horizontal zueinander verschieblich sind. Bei einer derartigen Ausbildung der Preßvorrichtung 35 können die dem Anschlag 28 abgewandten Segmente und Spitzen der zwischen den Anschlagflächen 13, 14 gelagerten Sektoren 4, 4a mittels einer sich über der den gesamten Sektorblock 27 erstreckenden Druckplatte oder Druckschiene mit Druck beaufschlagt werden. Diese Ausbildung einer Preßvorrichtung 35 ist außerordentlich vorteilhaft in der Handhabung. Zur Herstellung eines Sektorblocks 27 werden zunächst die ersten vier Sektoren 4 auf den Anschlag 28 gelegt, so daß sich ihre breiten Kanten berühren und die rechte untere Kante des rechten Sektors 4 etwa die Anschlagfläche 14 berührt. Da der Schwerpunkt der Sektoren 4, 4a relativ weit unten liegt, bleiben die Sektoren 4, 4a mit ihren Spitzen nach oben stehen. Danach wird die linke Anschlagfläche 13 vorsichtig herangefahren, bis sie die untere Kante des linken Sektors 4, 4a etwa berührt. Nun können die restlichen Sektoren 4, 4a bzw. die äußeren Hälften von Sektoren von oben dazwischen gelegt werden. Damit sich mit Sicherheit alle Sektorflächen beim Pressen berühren, wird nun die bewegliche linke Anschlagfläche 13 oder rechte Anschlagfläche 14 etwas zurückgenommen, so daß die oben liegenden Sektoren 4, 4a um einen kleinen Weg nach unten gedrückt werden können bis ihre Spitzen jeweils zwischen den breiten Kanten der benachbarten Sektoren 4, 4a leicht vorstehen. Dann wird die obere Druckplatte fixiert und der Sektorblock 27 mittels der Anschlagfläche 13 oder aber beider Anschlagflächen 13, 14 unter Druck verpreßt.

Das erfindungsgemäße Verfahren, sowie die beschriebene Vorrichtung eignet sich für verschiedene Anwendungsfelder der Holzbearbeitung. Von Vorteil ist die Anwendung bei der Herstellung von Sperrholz, da eine große Holzausbeute in Verbindung mit einer hervorragenden technologischen Qualität der fertigen Platten erzielt wird. Ebenso vorteilhaft ist die Anwendung bei der Herstellung von Furnieren, da nach dem beschriebenen Verfahren auch Rundhölzer 1 geringer Dimensionen verwendet werden können. Dieses hat den Vorteil, daß faule Kerne relativ selten auftreten und die Holzausbeute sehr gut ist. Bei fertigen Sperrholzplatten weisen die Furniere stehende Jahresringe auf. Dadurch ist das Quellungs/Schwindungspotential in PJattenebene nur noch etwa halb so groß wie bei den bekannten Sperrholzplatten. Durch den gleichmäßigen Aufbau sind die inneren Spannungen so gering, daß die Platten ferner ein sehr gutes Stehvermögen aufweisen.

## Patentansprüche

1. Verfahren zur Bearbeitung von Baumstämmen zu brettartigem Konstruktionsholz mit stehenden Jahresringen mit den folgenden Verfahrensschritten:
a) Aufteilen des Baumstammes in Rundholz bestimmter Länge;
b) Fräsen des Rundholzes zu Zylinderstücken (1);
c) Aufteilen der Zylinderstücke in gleiche Keilstücke (4, 4a) mit kreissektorförmigem Querschnitt;
d) Aneinanderlegen und Halterung zweier Keilstücke (4a, 4a) zu einem Keilstückpaar (17) mit parallelen Außenflächen (5, 6), aneinander liegenden diametralen inneren Fügeflächen (7, 8) und in zwei gemeinsamen Ebenen angeordneten Stirnflächen (18);
e) Gemeinsames Fräsen der Stirnflächen des Keilstückpaares zu einer Keilverzinkung (10);
f) Beleimung der Keilversinkung (10);
g) Lösen der Halterung des Keilstückpaares, Aufklappen der Keilstücke und Beleimen der Fügeflächen (7, 8);
h) Versetzen der Keilstücke (4, 4a) in Längsrichtung des ursprunglichen Baumstammes gegeneinander;
i) Zusammenlegen und Verpressen der versetzten Keilstücke (4, 4a) an den diametralen Fügeflächen (7, 8);
j) Aneinanderfügen und Verpressen eines vorangehenden versetzten Keilstückpaares an ein weiteres, nach den Verfahrensschritten ai hergestelltes, versetztes Keilstückpaar an der Keilverzinkung (10) und den versetzen Fügeflächen (7, 8) zur Bildung eines im Prinzip beliebig langen brettartigen Kolzkörpers mit stehenden Jahresringen;
k) Profilieren der zylindermantelförmi.gen Seitenflächen des brettartigen Holzkörpers mit einer Fingerverzinkung derart, daß die Flanken der Zähne (24) und Nuten (25) parallel zur Außenfläche (5, 6) liegen und daß sich, im Querschnitt betrachtet, die parallelen Sehnen (23) der Kreisabschnitte zweier nebeneinandergelegter Holzkörper nach dem Zusammenfügen berühren.

2. Vorrichtung zur Verarbeitung von Rundholz mit mindestens einer Sägeeinrichtung (33) zur Aufteilung des Rundholzes in Keilstücke mit kreissektorförmigem Querschnitt, einer Trocknungseinrichtung (34), einer Klebeeinrichtung und einer Preßeinrichtung (35), dadurch gekennzeichnet, daß in der Sägeeinrichtung (33) in Vorschubrichtung des Rundholzes (1) hintereinander Sägeeinheiten (36) angeordnet sind, die um eine zur Mittelachse (37) des in der Sägeeinrichtung (33) befindlichen Rundholzes (1) koaxialen Drehachse derart einstellbar drehbar sind, daß jede Sägeeinheit (36) entsprechend des Zentriwinkels des Sektors (4, 4a) einstellbar ist, daß die Trocknungseinrichtung (34) aus einer Hohlkammer (42) besteht, in die mit den Sektoren (4, 4a) am Ausgang der Sägeeinrichtung (33) beschickte Trocknungskörbe (41) einschiebbar und mit Trocknungsluft beaufschlagbar sind.

3. Vorrichtung nach Anspruch 2, dadurch gekennzeichnet, daß der Trocknungskorb (41) einen kreisförmigen Querschnitt aufweist und durch Haltestege (45) in sektorförmige Abteilungen für die Keilstücke aufgeteilt ist, in denen sich radial außen Andrückvorrichtungen (43) befinden, die auf die Keilstücke (4, 4a) nach innen gerichtete Haltekräfte ausüben.

4. Verfahren zur Herstellung von Konstruktionsholz mit stehenden Jahresringen und geringer Dicke mit den folgenden Schritten:
Aufteilung des Baumstamms in Rundholz bestimmter Länge,
Fräsen des Rundholzes zu Zylinderstücken (1),
Aufteilung der Zylinderstücke in gleiche Keilstücke (4, 4a) mit kreissektorförmigem Querschnitt, wobei zunächst ein Zylinderstück längsseitig halbiert wird,
Kochen der halben Zylinder oder Beaufschlagung mit Dämpfen,
drehbares Einspannung des Halbzylinders um seine Mittelachse und Abschneiden keilförmiger Furniere von der ebenen Fläche des Halbzylinders mit einem Messer, die getrocknet und wechselseitig mit zueinander parallelen äußeren Flächen verleimt werden.

5. Verfahren zur Herstellung von Konstruktionsholz mit stehenden Jahresringen und geringer Dicke mit den folgenden Schritten:
Aufteilen des Baumstammes in Rundholz bestimmter Länge;
Fräsen des Rundholzes zu Zylinderstücken (1);
Aufteilen der Zylinderstücke in gleiche Keilstücke (4, 4a) mit kreissektorförmigem Querschnitt;
nochmaliges Halbieren eines Sektors durch Längsschnitt;
Feuchthalten der Sektoren durch Dampf oder Warmwasser;
Glätten der Radialflächen;
Beleimen der Sektoren im Bereich der glatt bearbeiteten Flächen;
wechselseitiges Zusammenlegen der Sektoren, indem die beiden Hälften des halbierten Sektors zur Erzielung eines allgemein rechteckigen Querschnitts des Sektorblocks jeweils dessen äußeren Abschluß bilden;
Verpressen der feuchten Sektoren zu einem festen Sektorblock;
Abtrennen von Furnierstreifen (11) mit Streifenmaserung durch Radialschnitte parallel zu den ebenen Abschnlußflächen des Blocks oder mit Fladermaserung durch Tangentialschnitte parallel zu den Jahresringen.

6. Verfahren nach Anspruch 5, dadurch gekennzeichnet, daß die für die Furnierherstellung bestimmten Sektoren feucht zu einem Sektorblock verleimt werden.

7. Verfahren nach Ansprüchen 5 und 6, dadurch gekennzeichnet, daß zur Furnierherstellung feuchtwarme bis feuchtheiße Sektorblöcke verwendet werden.

8. Verfahren nach Anspruch 5, dadurch gekennzeichnet, daß das Herausschneiden der Furnierstreifen (11) aus einem einzelnen Paar der Keilstücke (4, 4a) erfolgt.

## Revendications

1. Procédé d'usinage de troncs d'arbres pour la fabrication de bois de construction du type planche avec des cernes droites traversantes en épaisseur, comprenant les étapes suivantes:
a) subdiviser le tronc d'arbre en grumes de longueur déterminée;
b) fraiser des grumes en pièces cylindriques (1 );
c) subdiviser les pièces cylindriques en coins identiques (4, 4a) à section en forme de secteur circulaire;
d) mettre l'un contre l'autre et maintenir deux coins (4, 4a) pour constituer une paire de coins (17) avec des faces extérieures parallèles (5, 6), des surfaces de joint intérieures diamétrales (7, 8) contiguës, et des surfaces de bout (18) agencées dans deux plans communs;
e) fraiser en commun les surfaces de bout de la paire de coins pour former une dentelure de joint à entures multiples (10);
f) encoller la dentelure de joint à entures multiples (10);
g) libérer le maintien de la paire de coins, ouvrir la paire de coins et encoller les surfaces de joint (7, 8);
h) décaler mutuellement les coins (4, 4a) dans la direction longitudinale du tronc d'arbre initial;
i) assembler les coins (4, 4a) sur leurs surfaces de joint diamétrales (7, 8) et serrer;
j) abouter et serrer une paire précédente de coins décalés à une autre paire de coins décalés réalisée selon les étapes de procédé (a-i), le long de la dentelure de joint à entures multiples (10) et des surfaces de joint décalées (7, 8), pour former une pièce de bois du type planche, de longueur en principe indéfinie et avec des cernes droites traversantes en épaisseur;
k) profiler les faces latérales présentant une forme d'enveloppe cylindrique, en les munissant d'un rainurage de joint à entures multiples, de telle sorte que les flancs des dents (24) et des rainures (25) soient parallèles aux faces externes (5, 6), et que, vues en section, les cordes paràl- lèles (23) des secteurs circulaires de deux pièces de bois disposées côte à côte, se touchent.

2. Installation pour l'usinage de grumes, comportant au moins un dispositif de sciage (33) pour subdiviser les grumes en coins présentant une section en forme de secteur circulaire, un dispositif de séchage (34), un dispositif d'encollage et un système de presse (35), caractérisée en ce que dans le dispositif de sciage (33) sont agencées des unités de sciage (36) qui se succèdent dans la direction de l'avance de la grume (1) et qui peuvent être réglées par rotation autour d'un axe de rotation coaxial à l'axe central (37) de la grume (1) se trouvant dans le dispositif de sciage (33), de manière à ce que chaque unité de sciage (36) puisse être réglée selon l'angle au centre du secteur (4, 4a), et en ce que le dispositif de séchage (34) se compose d'une enceinte creuse (42) dans laquelle peuvent être introduits des paniers de séchage (41), chargés de secteurs (4a, 4a) à la sortie du dispositif de sciage (33) et pouvant être soumis à l'action de l'air de séchage.

3. Installation selon la revendication 2, caractérisée en ce que le panier de séchage (41) présente une section de forme circulaire et est subdivisé par des cloisons de maintien (45), en compartiments en forme de secteurs, pour les coins, compartiments dans lesquels se trouvent radialement à l'extérieur, des dispositifs de maintien (43) qui exercent sur les coins (4, 4a) des forces de maintien dirigées vers l'intérieur.

4. Procédé de fabrication de bois de construction de faible épaisseur avec des cernes droites traversantes en épaisseur, comprenant les étapes suivantes:
subdiviser le tronc d'arbre en grumes de longueur déterminée,
fraiser les grumes en pièces cylindriques (1),
subdiviser les pièces cylindriques en coins identiques (4, 4a) avec une section en forme de secteur circulaire, une pièce cylindrique étant tout d'abord divisée longitudinalement en deux parties,
faire subir une cuisson aux demi-cylindres ou les soumettre à l'action de la vapeur,
monter le demi-cylindre de mainère tournante autour de son axe central et couper, à l'aide d'une lame, des placages en forme de coins de la surface plane du demi-cylindre, qui seront séchés et collés mutuellement en alternance avec des faces extérieures parallèles.

5. Procédé de fabrication de bois de construction de faible épaisseur avec des cernes droites traversantes en épaisseur, comportant les étapes suivantes:
subdiviser le tronc d'arbre en grumes de longueur déterminée;
fraiser les grumes en pièces cylindriques (1);
subdiviser les pièces cylindriques en coins identiques (4, 4a) avec une section en forme de secteur circulaire;
subdiviser une fois de plus en deux parties un des secteurs, par une coupe longitudinale;
maintenir humide les secteurs avec de la vapeur ou de l'eau chaude;
lisser les surfaces radiales;
encoller les secteurs dans la zone des surfaces usinées de manière lisse;
assembler en disposant en alternance les secteurs, les deux moitiés du secteur ayant été subdivisé constituant les parties externes du bloc de secteurs ainsi constitué, en vue d'obtenir une section pratiquement rectangulaire pour le bloc de secteurs;
mettre sous presse les secteurs humides pour constituer un bloc de secteurs rigide;
couper des bandes de placage (11) avec un veinage à bandes par des coupes radiales, parallèlement aux surfaces planes externes du bloc, ou avec un veinage à courbes, par des coupes tangentielles parallèlement aux cernes..

6. Procédé selon la revendication 5, caractérisé en ce que les secteurs destinés à la fabrication de placage, sont assemblés par collage, tout en étant humides, pour constituer un bloc de secteurs.

7. Procédé selon les revendications 5 et 6, caractérisé en ce que l'on utilise pour la fabrication de placage, des blocs de secteurs humides et chauds jusqu'à très chauds.

8. Procédé selon la revendication 5, caractérisé en ce que la découpe des bandes de placage (11) se fait dans une seule paire des coins (4, 4a).

## Claims

1. Process for processing tree trunks into plank-like construction timber with vertical annual rings, comprising the following steps:
a) dividing up the tree trunk into round timber of a given length;
b) milling the round timber into cylindrical pieces (1);
c) dividing the cylindrical pieces into identical wedge pieces (4a, 4a) with a sector-shaped cross-section;
d) placing and holding two wedge pieces (4, 4a) against each other to form a pair (17) of wedge pieces with parallel outer faces (5, 6), diametrical inner join faces (7, 8) which rest against each other and front faces (18) arranged in two common planes;
e) joint milling of the front faces of the pair of wedge pieces to form a wedge finger joint (10);
f) gluing of the wedge finger joint (10);
g) detaching the holding device for the pair of wedge pieces, opening out the wedge pieces and gluing the join faces (7, 8);
h) offsetting the wedge pieces (4, 4a) relative to each other in the longitudinal direction of the original tree trunk;
i) placing the offset wedge pieces (4, 4a) together and pressing them on the diametrical join faces (7, 8);
j) joining and pressing a previous offset pair of wedge pieces to another offset pair of wedge pieces produced according to process steps a-i at the wedge finger joint (10) and the offset join faces (7, 8) to form a plank-like wooden body with vertical annual rings, which body may in principle be of any length;
k) profiling the cylinder shell-shaped side faces of the plank-like wooden body with a wedge finger joint in such a manner that the flanks of the teeth (24) and grooves (25) lie parallel to the outer face (5, 6) and that, viewed in cross-section, the parallel chords (23) of the circle sections of two wooden bodies placed adjacent each other contact each other after joining.

2. Apparatus for processing round timber comprising at least one sawing apparatus (33) for dividing the round timber into wedge pieces with sector-shaped cross-sections, a drying apparatus (34), a gluing apparatus and a pressing apparatus (35), characterised in that sawing units (36) are arranged one after the other in the sawing apparatus (33) in the direction of advance of the round timber (1), which units are rotatable and adjustable about an axis of rotation coaxial to the centre line (37) of the round timber (1) in the sawing apparatus (33) in such a manner that each sawing unit (36) is adjustable corresponding to the sector angle of the sector (4, 4a), that the drying apparatus (34) consists of a hollow chamber (42) into which drying baskets (41) loaded with the sectors (4, 4a) at the exit of the sawing apparatus (33) can be pushed and can be acted upon by drying air.

3. Apparatus according to Claim 2, characterised in that the drying basket (41) has a circular cross-section and is divided by holding bars (45) into sector-shaped compartments for the wedge pieces in which there are radially outward pressing devices (43) which exert inwardly directed holding forces on the wedge pieces (4, 4a).

4. Process for producing construction timber with vertical annuul rings and low thickness, comprising the following steps:
dividing up the tree trunk into round timber of a given length;
milling the round timber into cylindrical pieces (1);
dividing up the cylindrical pieces into identical wedge pieces (4, 4a) with a sector-shaped cross-section, whereby first of all a cylindrical piece is halved on the longitudinal sides;
boiling the half cylinder or exposing it to steam; rotatable clamping of the half cylinder about its centre line and cutting off of wedge-shaped veneers from the flat surface of the half cylinder with a blade, which veneers are dried and alternately bonded with outer faces which are parallel to each other.

5. Process for producing construction timber with vertical annual rings and low thickness, comprising the following steps:
dividing up the tree trunk into round timber of a given length;
milling the round timber into cylindrical pieces (1);
dividing up the cylindrical pieces into identical wedge pieces (4, 4a) with sector-shaped cross-sections;
halving a sector once again by longitudinal cutting;
keeping the sectors moist by steam or hot water;
smoothing the radial faces;
gluing the sectors in the region of the smoothed faces;
alternate placing together of the sectors to obtain a generally rectangular cross-section of the sector block in that the two halves of the halved sector in each case form the outer end thereof;
pressing the moist sectors to form a solid sector block;
separating veneer strips (11) with strip grain by radial cuts parallel to the flat end faces of the block or with curled spot grain by tangential cuts parallel to the annual rings.

6. Process according to Claim 5, characterised in that the sectors intended for producing the veneers are glued to form a sector block in the moist state.

7. Process according to Claims 5 and 6, characterised in that warm moist to hot moist sector blocks are used for producing the veneers.

8. Process according to Claim 5, characterised in that the veneer strips (11) are cut out of a single pair of the wedge pieces (4, 4a).
